# EUROPÄISCHE PATENTSCHRIFT

(11) **EP 3 966 102 B1**
(45) Veröffentlichungstag und Bekanntmachung des Hinweises auf die Patenterteilung: **30.07.2025**
(21) Anmeldenummer: 20732846.9
(22) Anmeldetag: 12.06.2020
(51) Int. Cl.: B63B 32/10, B63B 32/53, B63H 21/17, B63H 11/08

(54) **WASSERFAHRZEUG MIT EINEM JETANTRIEBSMODUL**
WATERCRAFT HAVING A JET DRIVE MODULE
VÉHICULE MARIN AVEC UN MODULE DE PROPULSION À JET

(30) Priorität: 19.06.2019 DE 102019116689
(43) Veröffentlichungstag der Anmeldung: 16.03.2022
(73) Patentinhaber: Jetworx GmbH, 22851 Norderstedt (DE)
(72) Erfinder: KÖHNSEN, Jennifer, 22399 Hamburg (DE); HÖLTIG, Carsten, 22419 Hamburg (DE)
(74) Vertreter: Seemann & Partner Patentanwälte mbB
(86) Internationale Anmeldenummer: PCT/EP2020/066251
(87) Internationale Veröffentlichungsnummer: WO 2020/254195

(56) Entgegenhaltungen:
- WO-A1-2013/163445
- CN-U- 205 675 195
- KR-A- 20150 072 180
- US-A1- 2019 168 851
- US-B1- 7 121 909

## Beschreibung

Die Erfindung betrifft ein Wasserfahrzeug
Aus WO 2016/055410 A1 ist ein Surfbrett bekannt, das in zwei Teile zerlegt werden kann, wobei ein aufblasbares Rumpfbauteil und ein Antriebsbauteil mit einem elektrischen Antrieb vorgesehen sind. Hierbei weist das Antriebsbauteil ein starres Außengehäuse auf und umfasst einen elektrischen Motor und einen Akkumulator.

WO 2016/193382 A1 offenbart ein aufblasbares Wassersportgerät, das in zwei Teile zu zerlegen ist, und zwar in ein aufblasbares Rumpfbauteil und ein Antriebsbauteil, wobei das Antriebsbauteil einen elektrischen Antrieb aufweist und ein Heck des Wassersportgerätes ausbildet oder zumindest mit ausbildet. Hierdurch kann das Wassersportgerät leichter transportiert werden. Das Antriebsbauteil ist formschlüssig ohne Spaltausbildung in die Aussparung des aufblasbaren Rumpfbauteils einsetzbar.

In WO 2013/163445 A1 ist ein Wasserfahrzeug in Form eines Jetskis offenbart, das aus mehreren Modulen zusammengesetzt wird.

US 2019/168851 A1 zeigt ein Wasserfahrzeug in Form eines Surfbretts, in das ein Vortriebsmodul und ein Batteriemodul einsetzbar sind.

Aus US 7,121,909 B1 ist ein Wasserfahrzeug in Form eines Surfbretts bekannt, das aus verschiedenen zusammensetzbaren Bug-, Mittel- und Heckmodulen zusammengesteckt wird, um die aquadynamischen Eigenschaften zu verändern.

KR 1020150072180 A zeigt ein Wasserboard mit Jetantrieb und einem Batteriemodul, die in unterschiedlichen Modulen angeordnet sind.

CN 205 675 196 U zeigt ein Surfbrett bestehend aus einem Antriebsmodul und einem aufblasbaren Modul, die aneinander fixiert werden, um einen Rumpf des Surfbretts zu formen.

Es ist Aufgabe der vorliegenden Erfindung, ein Wasserfahrzeug anzugeben, das eine leichte und gleichzeitig stabile Bauweise ermöglicht und eine extrem hohe Variabilität.

Gelöst wird diese Aufgabe durch ein Wasserfahrzeug mit einem Jetantriebsmodul, wobei das Wasserfahrzeug miteinander verbindbare Module umfasst, wobei ein Heckmodul und ein Bugmodul vorgesehen sind, die mittels eines ersten Verbindungsmechanismus lösbar verbindbar sind, wobei zudem das Jetantriebsmodul mit dem Heckmodul lösbar verbindbar ist, wobei ein im Heckmodul über das Jetantriebsmodul angeordnetes mit dem Heckmodul lösbar verbindbares Stromversorgungsmodul vorgesehen ist, wobei das Stromversorgungsmodul die Stromversorgung des Jetantriebsmoduls vorsieht, wobei ein Spülmechanismus vorgesehen ist, der im Betrieb des Wasserfahrzeugs Wasser wenigstens teilweise um das Stromversorgungsmodul zur Abfuhr von Wärme leitet, wobei der Spülmechanismus einen Spalt zwischen dem Heckmodul und dem Stromversorgungsmodul umfasst, wobei eine Abführleitung von dem Spalt durch das Heckmodul hindurch vorgesehen ist.

Durch die Modulbauweise des Wasserfahrzeugs ist es einfach möglich, verschiedenste Wasserfahrzeuge mit dem gleichen Jetantriebsmodul und dem gleichen Stromversorgungsmodul zu betreiben. So kann beispielsweise das Heckmodul als ein Heck eines Surfbrettes oder eines Boogie Boards oder eines Kanus ausgebildet sein und das Bugmodul als entsprechender Bug des jeweiligen Wasserfahrzeuges ausgestaltet sein. Das Jetantriebsmodul kann beispielsweise auch in ein Kanu, Tenderboot oder Segelboot eingebaut werden. Durch Vorsehen eines gesonderten, insbesondere wechselbaren, Stromversorgungsmoduls kann dieses auch leicht ausgetauscht werden, um den Betrieb des Wasserfahrzeuges auf einfache und effiziente Weise zu verlängern.

Das Jetantriebsmodul sieht vorzugsweise einen elektrisch betriebenen Jetantrieb vor. Hierzu weist der Jetantrieb einen elektrischen Motor auf. Vorzugsweise weist das Stromversorgungsmodul einen Akkumulator auf.

Besonders bevorzugt ist es, wenn der erste Verbindungsmechanismus nur zugänglich ist, wenn das Stromversorgungsmodul aus dem Heckmodul entnommen ist. Dies bedeutet, dass der erste Verbindungsmechanismus verdeckt von dem Stromversorgungsmodul ist bzw. nicht mehr zugänglich ist, wenn das Stromversorgungsmodul im Heckmodul aufgenommen ist, so dass ein Lösen des ersten Verbindungsmechanismus im betriebsbereiten Zustand des Wasserfahrzeugs nicht möglich ist. Als erster Verbindungsmechanismus können beispielsweise Stangen oder Rohre vorgesehen sein, die vorzugsweise in dem Bugmodul einrotiert oder auf eine andere Art fest verbunden sind. Wenn das Bugmodul zumindest teilweise aus einem Kunststoff hergestellt ist, ist in einem Rotationsverfahren in einer Form die Formgebung einfach und effizient ermöglicht. In dem Heckmodul können entsprechende Aufnahmen vorgesehen sein, in die diese Stangen eingesteckt werden können und zudem ein Fixiermechanismus wie ein Einrastmechanismus mit einem Hebel, der in beispielsweise eine Nut in einer Stange einrasten kann. Es können auch andere Befestigungsmittel vorgesehen sein, wie Schnappverschlüsse, Bügelverschlüsse ohne ähnliche Verschlüsse.

Vorzugsweise ist zum Verbinden des Jetantriebsmoduls mit dem Heckmodul ein zweiter Verbindungsmechanismus vorgesehen, der nur zugänglich ist, wenn das Stromversorgungsmodul aus dem Heckmodul entnommen ist.

Als zweiter Verbindungsmechanismus kann vorgesehen sein, dass das Jetantriebsmodul mit Schrauben in das Heckmodul eingeschraubt wird bzw. befestigt wird. Die Schrauben können beispielsweise von oben durch hierfür vorgesehene Löcher in dem Heckmodul gesteckt werden, um dann in das Jetantriebsmodul eingeschraubt zu werden, so dass ein von unten in das Heckmodul eingestecktes Jetantriebsmodul von oben fixiert wird. Auch hier können andere Fixiermechanismen verwendet werden, wie beispielsweise ein Bajonettverschluss oder ein Bügelverschluss oder ein Schnappverschluss. Schrauben sind allerdings hier bevorzugt, da so eine vibrationsarme Verbindung zum Heckmodul ermöglicht ist. An den zweiten Verbindungsmechanismus kommt ein Benutzer auch nur dann heran, wenn das Stromversorgungsmodul aus dem Heckmodul entnommen ist. Ein Zugriff auf den zweiten Verbindungsmechanismus ist somit nicht möglich, wenn das Stromversorgungsmodul in das Heckmodul eingebracht ist.

Das Jetantriebsmodul kann einen Jetantrieb aufweisen, der in einem starren Gehäuse bzw. einem festen Körper aufgenommen ist. Ein starres Gehäuse beinhaltet bzw. hat insbesondere eine Eigenfestigkeit, also eine Festigkeit, die ohne Hilfsmittel wie Luftdruck zu einer Formstabilität des Gehäuses des Jetantriebsmoduls führt. Ein starres Gehäuse bzw. ein festes Gehäuse ist somit insbesondere kein aufblasbares Gehäuse, wie ein aufblasbares Rumpfbauteil gemäß der WO 2016/193382 A1.

Vorzugsweise umfasst das Heckmodul zur Aufnahme des Jetantriebsmoduls einen Aufnahmekörper, der wenigstens einen Rahmen aus einem festen Material umfasst oder ein festes Material aufweist, wobei der Rahmen an das Jetantriebsmodul angrenzt oder das Jetantriebsmodul berührt. Im Rahmen der Erfindung ist unter dem festen Material auch ein starres Material zu verstehen. Das feste Material hat eine entsprechende Eigenfestigkeit, ist also ohne Hilfsmittel wie Luftdruck formstabil. Durch diese Maßnahme ist eine sehr stabile Verbindung des Jetantriebsmoduls mit dem Heckmodul möglich. Insbesondere kommt es hierdurch dann auch zu weniger Schwingungen. Besonders bevorzugt ist diese Variante, da hierdurch in einen etwaigen Schlitz zwischen dem Jetantriebsmodul und dem Heckmodul eintretendes Wasser nicht dazu führt, dass dieser Schlitz sich im Betrieb des Wasserfahrzeugs vergrößert und somit die Gleiteigenschaften bzw. Fahreigenschaften des Wasserfahrzeugs verschlechtert, wie dieses geschehen kann, wenn ein Jetantrieb in ein Heck aus einem aufblasbaren Material eingebracht ist, wie beispielsweise in der WO 2016/193382 A1 beschrieben. Vorzugsweise ist das Material des Aufnahmekörpers und das Material des Gehäuses des Jetantriebsmoduls bzw. das Gehäusematerial des Jetantriebs aus einem gleich steifen oder gleich starren Material.

Vorzugsweise weist der Aufnahmekörper eine Ausnehmung auf, die formkomplementär zum Jetantriebsmodul ist. Das Gehäuse des Jetantriebsmoduls ist somit vorzugsweise formkomplementär zu der Ausnehmung des Aufnahmekörpers. Hierdurch ist zudem eine exakte Fixierung und Positionierung des Jetantriebsmoduls im Heckmodul möglich. Insbesondere ist vorgesehen, dass die Wasserlinie in dem Übergang vom Jetantriebsmodul zum Heckmodul ununterbrochen ist bzw. im Wesentlichen ununterbrochen ist. Die Unterwasseroberflächen vom Jetantriebsmodul und Heckmodul sind vorzugsweise fluchtend oder stetig. Vorzugsweise ist die Ausnehmung für das Jetantriebsmodul unten in dem Heckmodul angeordnet.

Vorzugsweise weist das Heckmodul eine obere Ausnehmung zur Aufnahme des Stromversorgungsmoduls auf. Durch Vorsehen einer oberen Ausnehmung zur Aufnahme des Stromversorgungsmoduls ist es sehr einfach möglich, das Stromversorgungsmodul auszutauschen. Zudem wird hierdurch sichergestellt, dass die Verbindungsmechanismen sicher abgedeckt werden, wenn das Stromversorgungsmodul in die obere Ausnehmung aufgenommen ist.

Es ist ein Spülmechanismus vorgesehen, der im Betrieb des Wasserfahrzeugs Wasser wenigstens teilweise um das Stromversorgungsmodul zur Abfuhr von Wärme leitet. Hierzu umfasst der Spülmechanismus einen Spalt zwischen dem Heckmodul und dem Stromversorgungsmodul, wobei eine Abführleitung von dem Spalt durch das Heckmodul hindurch vorgesehen ist. Hierdurch kann in den Spalt Wasser hineingelangen und Wärme des Stromversorgungsmoduls aufnehmen und vorzugsweise über die Abführleitung von dem Spalt durch das Heckmodul hindurch nach außen gelangen. Vorzugsweise endet die Abführleitung in einer Seitenfläche des Heckmoduls, um den Kühlwasserstrom im Betrieb des Wasserfahrzeuges nicht unmittelbar sichtbar zu haben. Vorzugsweise endet die Abführleitung in der unteren Hälfte der Seitenfläche des Heckmoduls.

Vorzugsweise ist zum lösbaren Fixieren des Stromversorgungsmoduls ein Verriegelungsmechanismus vorgesehen, der insbesondere bündig mit der Oberfläche des Heckmoduls ist. Beispielsweise kann ein Klammermechanismus oder ein Hebelmechanismus vorgesehen sein, der eine Verriegelung vorsieht, wobei dann der obere Teil des Hebels vorzugsweise bündig mit der oberen Oberfläche des Heckmoduls ist. Vorzugsweise sind auch weitere Teile des Stromversorgungsmoduls bündig bzw. in einer Flucht mit der Oberfläche des Heckmoduls. Der Verriegelungsmechanismus kann auch ein Bajonettverschluss sein oder ein Klapphebel mit einer Nut- und Federverbindung.

Ferner vorzugsweise weist das Bugmodul zum Anschluss an das Heckmodul einen festen Endabschnittskörper auf. Unter einem festen Endabschnittskörper kann auch ein eigenfester oder starrer Endabschnittskörper zu verstehen sein. Unter einem festen Endabschnittskörper wird im Rahmen der Erfindung insbesondere ein nicht aufblasbarer Endabschnittskörper verstanden. Beispielsweise kann dieser durch ein Kunststoffrotationsverfahren hergestellt sein. An dem Endabschnittskörper kann im vorderen Bereich des Bugmoduls ein aufblasbares Bugmodulteil vorgesehen sein, das mit dem Endabschnittskörper verbunden ist, um das Bugmodul sehr gut transportierbar zu halten und gleichzeitig eine feste Verbindung des Bugmoduls mit dem Heckmodul zu ermöglichen.

Vorzugsweise ist zumindest im Bereich der Verbindung des Endabschnittskörpers des Bugmoduls mit dem Heckmodul das Material des Endabschnittskörpers dementsprechend wie das Material des Heckmoduls im Bereich der Verbindung zum Bugmodul, um einen etwaigen Spalt zwischen Heckmodul und Bugmodul im Betrieb des Wasserfahrzeugs konstant zu halten. Vorzugsweise ist eine Abdichtung zwischen Heckmodul und Bugmodul vorgesehen.

Ferner ist vorzugsweise das Bugmodul hohl und insbesondere wenigstens teilweise mit Wasser flutbar, um so als Wasserfahrzeug ein Unterwasserscooter zu ermöglichen. Das Bugmodul ist so mit Wasser flutbar, dass vorzugsweise das Wasserfahrzeug insgesamt eine durchschnittliche spezifische Dichte hat, die im Wesentlichen der spezifischen Dichte von Wasser entspricht.

Vorzugsweise weist das Bugmodul im vorderen Bereich eine Eintrittsöffnung und im hinteren Bereich eine Austrittsöffnung auf. In die Eintrittsöffnung, die beispielsweise als Schlitz oder als Ventil ausgebildet sein kann, kann Wasser eindringen, um den Bug entsprechend zu beschweren bzw. das Bugmodul entsprechend zu beschweren. Aus der Austrittsöffnung, die auch als Schlitz ausgebildet sein kann und vorzugsweise entweder im oder am Bugmodul hinten angeordnet ist und ein Übergang zum Heckmodul aufweist oder im Bugmodul im hinteren unteren Bereich schlitzförmig ausgebildet ist, kann dann das Wasser aus dem Bugmodul austreten.

Vorzugsweise ist das Heckmodul hohl ausgebildet und auch wenigstens teilweise mit Wasser flutbar oder befüllbar. Für diesen Fall ist es noch einfacher das Wasserfahrzeug mit Wasser entsprechend zu fluten, so dass die spezifische Dichte des Wasserfahrzeuges einfacher der spezifischen Dichte des Wassers angepasst werden kann. Wasser kann beispielsweise über einen Übergang von dem Hohlraum des Bugmoduls in den Hohlraum des Heckmoduls eintreten. Alternativ oder ergänzend kann ein Ventil oder eine beim Bugmodul vorgesehen sein, dass Wasser einströmen kann. Es können auch beide Varianten vorgesehen sein.

Im Betrieb des Wasserfahrzeugs als Tauchscooter kann beispielsweise der Bug unter Wasser gedrückt werden, damit Wasser in die Eintrittsöffnung eintreten kann. Die Eintrittsöffnung kann auf der vorderen Stirnseite des Bugmoduls als Schlitz ausgebildet sein oder auf der Oberfläche bzw. Oberseite des Bugmoduls als Schlitz ausgebildet sein oder in Form von einem oder mehreren Ventilöffnungen oder verschließbaren Öffnungen. Die Ventilöffnungen oder Öffnungen können mechanisch oder automatisch oder elektrisch öffenbar und/oder verschließbar gestaltet sein. Anstelle von Ventilöffnungen können auch andere mechanisch und/oder elektrisch steuerbare Öffnungen vorgesehen sein. Für den Fall, dass das Heckmodul auch mit Wasser geflutet werden soll, kann auf der Oberseite bzw. Oberfläche des Heckmoduls auch ein Ventil oder eine, vorzugsweise wiederverschließbare, Öffnung vorgesehen sein, in die Wasser einströmt oder alternativ oder ergänzend ein Übergang des Wassers vom Bugmodul zum Heckmodul über eine Übergangsöffnung vorgesehen sein.

Um Wasser automatisch aus dem Bugmodul ausfließen zu lassen, kann vorgesehen sein, im Unterbereich des Bugmoduls ein Schlitz vorzusehen. Um die Fahreigenschaften zu verbessern, kann die Unterseite des Bugmoduls im Bereich des Austritts etwas nach unten gebogen sein.

Um Wasser aus dem Heckmodul abzulassen ist es bevorzugt vorgesehen, Rohre aus dem hinteren Bereich des Heckmoduls aus dem Hohlraum kommend zu dem Auslass des Jetantriebsmoduls anzuordnen. Beim Betrieb des Jetantriebsmoduls wird am Ausgang des Jetantriebsmoduls mit hoher Geschwindigkeit Wasser herausgefördert. Hierdurch entsteht ein Unterdruck, so dass Wasser aus dem Heckmodul, das im Hohlraum des Heckmoduls angeordnet ist, aus dem Heckmodul durch die Rohre herausgesaugt wird.

Ein besonders effizientes und kleinbauendes Stromversorgungsmodul ist dann gegeben, wenn dieses zur Längsachse des Wasserfahrzeugs symmetrisch ausgebildet ist.

Vorzugsweise ist das erfindungsgemäße Wasserfahrzeug als Surfbrett, Kanu, Tenderboot oder Tauchscooter ausgebildet.

Weitere Merkmale der Erfindung werden aus der Beschreibung erfindungsgemäßer Ausführungsformen zusammen mit den Ansprüchen und den beigefügten Zeichnungen ersichtlich. Erfindungsgemäße Ausführungsformen können einzelne Merkmale oder eine Kombination mehrerer Merkmale erfüllen.

Im Rahmen der Erfindung sind Merkmale, die mit "insbesondere" oder "vorzugsweise" gekennzeichnet sind, als fakultative Merkmale zu verstehen.

Die Erfindung wird nachstehend ohne Beschränkung des allgemeinen Erfindungsgedankens anhand von Ausführungsbeispielen unter

Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: eine schematische dreidimensionale Explosionsdarstellung eines erfindungsgemäßen Wasserfahrzeugs,
- Fig. 2: eine schematische dreidimensionale Darstellung des Wasserfahrzeugs aus Fig. 1 im zusammengebauten Zustand,
- Fig. 3: eine schematische Seitenansicht eines erfindungsgemäßen Wasserfahrzeugs in einer anderen Ausführungsform,
- Fig. 4: eine schematische seitliche Schnittdarstellung durch eine Ausführungsform eines Bugmoduls,
- Fig. 5: eine schematische Unteransicht eines Heckmoduls und
- Fig. 6: eine schematische Schnittdarstellung durch eine Ausführungsform eines Wasserfahrzeugs.

In den Zeichnungen sind jeweils gleiche oder gleichartige Elemente und/oder Teile mit denselben Bezugsziffern versehen, so dass von einer erneuten Vorstellung jeweils abgesehen wird.

Fig. 1 zeigt in einer schematischen dreidimensionalen Explosionsdarstellung ein erfindungsgemäßes Wasserfahrzeug 10 in einer ersten Ausführungsform. Es ist ein Bugmodul 11 vorgesehen, das aus einem Kunststoff wie beispielsweise Polyethylen hergestellt ist, und zwar in einem bekannten Rotationsverfahren. Es werden Verbindungsstangen 16 und 17 sowie eine Fixierstange 15 mit dem Bugmodul 11 fest verbunden. Das Bugmodul 11 hat in einem Anschlussbereich eine Aussparung, die formkomplementär zu einer Ausbuchtung des Heckmoduls 12 ist. Das Heckmodul 12 weist entsprechende Öffnungen zur Aufnahme der Verbindungsstangen 16 und 17 auf, die von der Größe her passgenau zu den Durchmessern der Verbindungsstangen 16 und 17 sind. Zudem ist ein durchgehendes Loch bzw. eine Öffnung 18 vorgesehen, durch die die Fixierstange 15 steckbar ist, so dass die Fixierstange 15 mit einem Verschlussmechanismus, der ein Schnappverschluss, ein Bügelverschluss oder ähnliches sein kann, verschlossen wird, so dass sich das Bugmodul vom Heckmodul nicht mehr lösen kann und somit eine stabile Fixierung des Bugmoduls an dem Heckmodul ermöglicht ist. Das Heckmodul weist zudem einen Aufnahmekörper 20 auf, der in diesem Ausführungsbeispiel auch aus einem Kunststoff wie beispielsweise Polyethylen hergestellt ist und zur Aufnahme des Jetantriebsmoduls 13 eine untere Ausnehmung 21 aufweist und zur Aufnahme des Stromversorgungsmoduls 14 darüber eine Ausnehmung 22 aufweist.

Das Jetantriebsmodul 13 wird von unten in die Ausnehmung 21 des Heckmoduls 12 hineingeschoben bzw. das Heckmodul 12 auf das Jetantriebsmodul 13 von oben gesteckt. Das Jetantriebsmodul 13 kann mittels Schrauben 23 fest mit dem Heckmodul 12 verbunden werden.

Das Stromversorgungsmodul 14 kann dann von oben in die Ausnehmung 22 des Heckmoduls 12 eingebracht werden und mittels eines nicht dargestellten Fixiermechanismus oder Verbindungsmechanismus fixiert werden.

Zur elektrischen Verbindung des Stromversorgungsmoduls 14 mit dem Jetantriebsmodul 13 sind elektrische Kontakte 24 des Jetantriebsmoduls 13 vorgesehen, die in entsprechende Steckkontakte des Stromversorgungsmoduls 14 eingebracht werden können. Die elektrischen Bauteile sind gegenüber Berührung mit Wasser vorzugsweise gekapselt bzw. gedichtet.

Das Jetantriebsmodul 13 ist relativ weit hinten im Heck angeordnet, so dass eine gute Versorgung mit Wasser im Betrieb des Wasserfahrzeugs ermöglicht ist. Die Ausführungsform der Fig. 1 und Fig. 2 zeigen Surfbretter, die aus einem relativ starren Polyethylenmaterial hergestellt sind.

In einer weiteren Ausführungsform, die in Fig. 3 schematisch dargestellt ist, ist das Heckmodul 12 auch aus einem relativ starren Material wie Polyester hergestellt. Zur Verbindung mit dem Bugmodul 11 weist das Bugmodul 11 einen Endabschnittskörper 30 auf, der beispielsweise auch aus einem Kunststoff wie Polyethylen hergestellt sein kann. Zum Bug hin ist in dem Endabschnittskörper 30 ein aufblasbares Bugteil 31 vorgesehen, das beispielsweise aus einem Dropstitchmaterial gefertigt sein kann, bei dem zwei oder mehrere Kunststoffgewebebahnen, vorzugsweise Denier-Polyester-Gewebebahnen, übereinander gelegt werden, wobei die Kunststoffgewebebahn durch eine Vielzahl von Polyesterfäden miteinander verbunden werden. Die beiden Gewebebahnen werden auf Abstand zueinander gehalten, so dass der zwischen den Gewebebahnen mit Polyesterfäden gefüllte Raum später mit Druckluft gefüllt werden kann. Bezüglich der Fertigung wird hierzu insbesondere auf die WO 2016/193382 A1 verwiesen. Die Gewebebahnen können zum Anschluss an den Endabschnittskörper 30 des Bugmoduls 11 mit einrotiert werden oder an den Bugmodul 11 angeklebt sein. Hierdurch ergibt sich ein sehr leichtes Wasserfahrzeug 10, das sehr gut transportierbar ist.

Auch das Heckmodul 12 kann teilweise aus einem aufblasbaren Gewebematerial sein. Hierbei ist zu beachten, dass es sinnvoll ist, wenn zumindest der Aufnahmekörper 20 mit der Ausnehmung 21, die zur Aufnahme des Jetantriebsmoduls 13 dient, aus einem starren Material gefertigt ist, um im Betrieb einen möglichen Spalt zwischen Jetantriebsmodul 13 und dem Aufnahmekörper 20 konstant zu halten. Hierdurch wird der Betrieb des Wasserfahrzeugs 10 verbessert. Es kann beispielsweise dann der hintere Teil des Bugmoduls 11 aufblasbar gestaltet sein.

Das Stromversorgungsmodul 14 wird im Betrieb durch über das Stromversorgungsmodul 14 fließendes Wasser gekühlt, aber auch dadurch, dass im Spalt 26 zwischen dem Stromversorgungsmodul 14 und dem Heckmodul 12 Wasser gelangen kann. Dieses Wasser kann über eine Abführleitung 25, deren Ausgang in den Fig. 1 und 2 an der Seite des Heckmoduls 12 zu erkennen ist, wieder in das umgebende Wasser abgegeben werden.

Vorzugsweise ist das Wasserfahrzeug 10 an wenigstens vier Modulen aufgebaut.

Fig. 4 zeigt schematisch in einer Schnittdarstellung eine Ausführungsform eines erfindungsgemäßen Bugmoduls 11 zur Verwendung des Wasserfahrzeugs als Tauchscooter.

Das Bugmodul 11 weist im hinteren Bereich eine Verbindungsstange 16 auf und auf der Oberfläche 27 bzw. Oberseite einen Griff 34 bzw. für beide Hände jeweils einen Griff 34. Im vorderen Bereich ist oberhalb der normalen Wasserlinie eine Eintrittsöffnung 32 für Wasser vorgesehen, die schlitzförmig ausgebildet sein kann. Wenn der Führer des Wasserfahrzeuges das Bugmodul vorne ins Wasser drückt, kann Wasser in das Bugmodul gelangen und das Bugmodul fluten, damit das Wasserfahrzeug als Tauchscooter verwendet werden kann. Das Wasser kann dann aus der Austrittsöffnung 33, die an der Unterseite 28 des Bugmoduls 11 ausgebildet ist, austreten. Die Unterseite 28 ist im Bereich der Austrittsöffnung 33 vorzugsweise etwas nach unten gebogen, um die Fahreigenschaften zu verbessern. Die Eintrittsöffung 32 und die Austrittsöffnung 33 haben vorzugsweise eine Höhe von 2 bis 30 mm.

Fig. 5 zeigt eine schematische Untersicht einer weiteren Ausführungsform eines Heckmoduls 12. In einer Ausnehmung 21 ist das Jetantriebsmodul 13 eingebracht. Das Jetantriebsmodul 13 hat auf der Unterseite ein Wassereintritt 40, in das Wasser für das Jetantriebsmodul einströmt und ein Wasseraustritt 41, aus dem Wasser austritt.

In Fig. 5 ist das Heckmodul 12 auch hohl ausgestaltet, so dass Wasser in dem Heckmodul 12 aufgenommen werden kann. Hierzu sind in Fig. 5 nicht dargestellte Wassereintrittsöffnungen vorgesehen, beispielsweise in Form von einem oder mehreren Ventilen oder verschließbaren Öffnungen. Diese können auf der Unterseite, auf der Oberseite oder an den Seiten angeordnet sein. Um Wasser wieder aus dem Heckmodul auszulassen bzw. im Tauchbetrieb eine Strömung des Wassers durch das Heckmodul 12 zu ermöglichen, sind Rohre 42, 43 vorgesehen, die Wasser aus dem Heckmodul lassen, und zwar in dem Bereich des Wasseraustritts 41 des Jetantriebsmoduls 13. Das dort austretende Wasser wird mit einer so hohen Geschwindigkeit aus dem Jetantriebsmodul 13 bewegt, so dass am jeweiligen Ende der Rohre 42, 43 ein Unterdruck entsteht, so dass das in dem Heckmodul befindliche Fluid herausgezogen wird.

Fig. 6 zeigt eine schematische Unteransicht eines weiteren erfindungsgemäßen Wasserfahrzeugs umfassend ein Bugmodul 11, ein Heckmodul 12 und ein Jetantriebsmodul 13. In diesem Fall ist ein Übergang 44 des Hohlraums des Bugmoduls, der mit Wasser geflutet werden kann, zu dem Hohlraum des Heckmoduls, der mit Wasser geflutet werden kann, vorgesehen. Es sind hier auch Ventile 45 bzw. 46 in dem Bugmodul 11 bzw. Heckmodul 12 dargestellt. Diese können auch an anderen Stellen angeordnet sein. Die Eintrittsöffnung 32 und/oder die Austrittsöffnung 33, als auch die Ventile 45 oder 46, können auch als Drehverschlüsse, Drehöffnungen oder Klappverschlüsse oder Klappöffnungen vorgesehen sein.

Für den Fall, dass der Benutzer des Wasserfahrzeugs nicht mehr tauchen möchte, kann dieser auch das Wasserfahrzeug wieder so im Wasser verlagern, das dieses aufschwimmt. Für den Fall, dass es aufschwimmt, wird das in den Hohlräumen oder dem Hohlraum vorhandene Wasser abgelassen oder durch die Rohre 42, 43 abgesaugt, so dass das Wasserfahrzeug leichter wird und wieder schneller über der Wasseroberfläche gefahren werden kann.

Alle im unabhängigen Anspruch 1 genannten Merkmale werden

### Bezugszeichenliste

- 10: Wasserfahrzeug
- 11: Bugmodul
- 12: Heckmodul
- 13: Jetantriebsmodul
- 14: Stromversorgungsmodul
- 15: Fixierstange
- 16: Verbindungsstange
- 17: Verbindungsstange
- 18: Öffnung
- 20: Aufnahmekörper
- 21: Ausnehmung
- 22: Ausnehmung
- 23: Schraube
- 24: elektrischer Kontakt
- 25: Abführleitung
- 26: Spalt
- 27: Oberfläche
- 28: Unterseite
- 30: Endabschnittskörper
- 31: aufblasbares Bugteil
- 32: Eintrittsöffnung
- 33: Austrittsöffnung
- 34: Griff
- 40: Wassereintritt
- 41: Wasseraustritt
- 42: Rohr
- 43: Rohr
- 44: Übergang
- 45: Ventil
- 46: Ventil

## Patentansprüche

1. Wasserfahrzeug (10) mit einem Jetantriebsmodul (13), wobei das Wasserfahrzeug (10) miteinander verbindbare Module umfasst, wobei ein Heckmodul (12) und ein Bugmodul (11) vorgesehen sind, die mittels eines ersten Verbindungsmechanismus (15-18) lösbar verbindbar sind, wobei zudem das Jetantriebsmodul (13) mit dem Heckmodul (12) lösbar verbindbar ist, wobei ein im Heckmodul (12) über das Jetantriebsmodul (13) angeordnetes mit dem Heckmodul (12) lösbar verbindbares Stromversorgungsmodul (14) vorgesehen ist, wobei das Stromversorgungsmodul (14) die Stromversorgung des Jetantriebsmoduls (13) vorsieht, wobei ein Spülmechanismus vorgesehen ist, der im Betrieb des Wasserfahrzeugs (10) Wasser wenigstens teilweise um das Stromversorgungsmodul (14) zur Abfuhr von Wärme leitet, **dadurch gekennzeichnet, dass** der Spülmechanismus einen Spalt (26) zwischen dem Heckmodul (12) und dem Stromversorgungsmodul (14) umfasst, wobei eine Abführleitung (25) von dem Spalt (26) durch das Heckmodul (12) hindurch vorgesehen ist.

2. Wasserfahrzeug (10) nach Anspruch 1, **dadurch gekennzeichnet, dass** der erste Verbindungsmechanismus (15-18) nur zugänglich ist, wenn das Stromversorgungsmodul (14) aus dem Heckmodul (12) entnommen ist.

3. Wasserfahrzeug (10) nach Anspruch 1 oder 2, **dadurch gekennzeichnet, dass** zum Verbinden des Jetantriebsmoduls (13) mit dem Heckmodul (12) ein zweiter Verbindungsmechanismus (23) vorgesehen ist, der nur zugänglich ist, wenn das Stromversorgungsmodul (13) aus dem Heckmodul (12) entnommen ist.

4. Wasserfahrzeug (10) nach einem der Ansprüche 1 bis 3, **dadurch gekennzeichnet, dass** das Heckmodul (12) zur Aufnahme des Jetantriebsmoduls (13) einen Aufnahmekörper umfasst, der wenigstens einen Rahmen aus einem festen Material umfasst oder ein festes Material aufweist, wobei der Rahmen an das Jetantriebsmodul (13) angrenzt oder das Jetantriebsmodul (13) berührt.

5. Wasserfahrzeug (10) nach Anspruch 4, **dadurch gekennzeichnet, dass** der Aufnahmekörper (20) eine Ausnehmung (21) aufweist, die formkomplementär zum Jetantriebsmodul (13) ist.

6. Wasserfahrzeug (10) nach einem der Ansprüche 1 bis 5, **dadurch gekennzeichnet, dass** das Heckmodul (12) eine obere Ausnehmung (22) zur Aufnahme des Stromversorgungsmoduls (14) aufweist.

7. Wasserfahrzeug (10) nach einem der Ansprüche 1 bis 6, **dadurch gekennzeichnet, dass** zum lösbaren Fixieren des Stromversorgungsmoduls (14) ein Verriegelungsmechanismus vorgesehen ist, der insbesondere bündig mit der Oberfläche (27) des Heckmoduls (12) ist.

8. Wasserfahrzeug (10) nach einem der Ansprüche 1 bis 7, **dadurch gekennzeichnet, dass** das Bugmodul (11) zum Anschluss an das Heckmodul (12) einen festen Endabschnittskörper (30) aufweist.

9. Wasserfahrzeug (10) nach einem der Ansprüche 1 bis 8, **dadurch gekennzeichnet, dass** das Bugmodul (11) hohl ist und insbesondere wenigstens teilweise mit Wasser flutbar ist.

10. Wasserfahrzeug (10) nach Anspruch 9, **dadurch gekennzeichnet, dass** das Bugmodul (11) im vorderen Bereich eine Eintrittsöffnung (32, 45) und im hinteren Bereich eine Austrittsöffnung (33, 44) aufweist.

11. Wasserfahrzeug (10) nach einem der Ansprüche 1 bis 10, **dadurch gekennzeichnet, dass** das Stromversorgungsmodul (14) zur Längsachse des Wasserfahrzeugs (10) symmetrisch ausgebildet ist.

12. Wasserfahrzeug (10) nach einem der Ansprüche 1 bis 11, **dadurch gekennzeichnet, dass** es als Surfbrett, Kanu, Tenderboot oder Tauchscooter ausgebildet ist.

## Claims

1. A watercraft (10) having a jet drive module (13), wherein the watercraft (10) comprises modules which can be connected to one another, wherein a stern module (12) and a bow module (11) are provided, which can be detachably connected by means of a first connecting mechanism (15-18), wherein, in addition, the jet drive module (13) can be detachably connected to the stern module (12), wherein a power supply module (14), which is arranged in the stern module (12) above the jet drive module (13) and which can be detachably connected to the stern module (12), is provided, wherein the power supply module (14) provides the power supply of the jet drive module (13), wherein a flushing mechanism is provided, which, when the watercraft (10) is operating, conducts water at least partially around the power supply module (14) in order to dissipate heat, **characterized in that** the flushing mechanism comprises a gap (26) between the stern module (12) and the power supply module (14), wherein a discharge line (25) is provided from the gap (26) through the stern module (12).

2. The watercraft (10) according to Claim 1, **characterized in that** the first connecting mechanism (15-18) is only accessible when the power supply module (14) is removed from the stern module (12).

3. The watercraft (10) according to Claim 1 or 2, **characterized in that** a second connecting mechanism (23) is provided for connecting the jet drive module (13) to the stern module (12), which second connecting mechanism is only accessible when the power supply module (14) is removed from the stern module (12).

4. The watercraft (10) according to any one of Claims 1 to 3, **characterized in that** the stern module (12) for receiving the jet drive module (13) comprises a receiving body which comprises at least one frame made of a solid material or has a solid material, wherein the frame is adjacent to the jet drive module (13) or touches the jet drive module (13).

5. The watercraft (10) according to Claim 4, **characterized in that** the receiving body (20) has a recess (21) which has a complementary shape to the jet drive module (13).

6. The watercraft (10) according to any one of Claims 1 to 5, **characterized in that** the stern module (12) has an upper recess (22) for receiving the power supply module (14).

7. The watercraft (10) according to any one of Claims 1 to 6, **characterized in that** a locking mechanism is provided for detachably fixing the power supply module (14), which is in particular flush with the surface (27) of the stern module (12).

8. The watercraft (10) according to any one of Claims 1 to 7, **characterized in that** the bow module (11) has a solid end portion body (30) for joining to the stern module (12).

9. The watercraft (10) according to any one of Claims 1 to 8, **characterized in that** the bow module (11) is hollow and can in particular be at least partially flooded with water.

10. The watercraft (10) according to Claim 9, **characterized in that** the bow module (11) has an inlet opening (32, 45) in the front region and an outlet opening (33, 44) in the rear region.

11. The watercraft (10) according to any one of Claims 1 to 10, **characterized in that** the power supply module (14) is configured symmetrically to the longitudinal axis of the watercraft (10).

12. The watercraft (10) according to any one of Claims 1 to 11, **characterized in that** it is configured as a surfboard, canoe, tender boat or diver propulsion vehicle.

## Revendications

1. Véhicule nautique (10) comprenant un module (13) de propulsion par jet, le véhicule nautique (10) comprenant des modules aptes à être reliés entre eux, un module arrière (12) et un module avant (11) étant prévus, qui sont aptes à être reliés de manière amovible au moyen d'un premier mécanisme de liaison (15-18), le module (13) de propulsion par jet étant en outre apte à être relié de manière amovible au module arrière (12), un module (14) d'alimentation électrique étant prévu dans le module arrière (12) et étant apte à être relié de manière amovible au module (13) de propulsion par jet via le module (13) de propulsion par jet, le module (14) d'alimentation électrique assurant l'alimentation électrique du module (13) de propulsion par jet, un mécanisme de refroidissement étant prévu qui, pendant le fonctionnement du véhicule nautique (10), conduisant l'eau au moins en partie autour du module (14) d'alimentation électrique afin d'évacuer la chaleur, **caractérisé en ce que** le mécanisme de refroidissement comprend un interstice (26) entre le module arrière (12) et le module (14) d'alimentation électrique, une conduite d'évacuation (25) étant prévue depuis l'interstice (26) à travers le module arrière (12).

2. Véhicule nautique (10) selon la revendication 1, **caractérisé en ce que** le premier mécanisme de liaison (15-18) n'est accessible que lorsque le module (14) d'alimentation électrique est retiré du module arrière (12).

3. Véhicule nautique (10) selon la revendication 1 ou la revendication 2, **caractérisé en ce que**, pour relier le module (13) de propulsion par jet au module arrière (12), il est prévu un deuxième mécanisme de liaison (23) qui n'est accessible que lorsque le module (14) d'alimentation électrique est retiré du module arrière (12).

4. Véhicule nautique (10) selon l'une des revendications 1 à 3, **caractérisé en ce que** le module arrière (12) destiné à recevoir le module (13) de propulsion par jet comprend un corps de réception qui comprend au moins un châssis en matériau rigide ou qui présente un matériau rigide, le châssis étant adjacent au module (13) de propulsion par jet ou en contact avec le module (13) de propulsion par jet.

5. Véhicule nautique (10) selon la revendication 4, **caractérisé en ce que** le corps de réception (20) présente un évidement (21) de forme complémentaire à celle du module (13) de propulsion par jet.

6. Véhicule nautique (10) selon l'une des revendications 1 à 5, **caractérisé en ce que** le module arrière (12) présente un évidement supérieur (22) destiné à recevoir le module (14) d'alimentation électrique.

7. Véhicule nautique (10) selon l'une des revendications 1 à 6, **caractérisé en ce qu'**un mécanisme de verrouillage est prévu pour fixer de manière amovible le module (14) d'alimentation électrique, lequel mécanisme est notamment affleurant avec la surface (27) du module arrière (12).

8. Véhicule nautique (10) selon l'une des revendications 1 à 7, **caractérisé en ce que** le module avant (11) comporte un corps d'extrémité fixe (30) pour le raccordement au module arrière (12).

9. Véhicule nautique (10) selon l'une des revendications 1 à 8, **caractérisé en ce que** le module avant (11) est creux et est apte à notamment être au moins partiellement rempli d'eau.

10. Véhicule nautique (10) selon la revendication 9, **caractérisé en ce que** le module avant (11) présente une ouverture d'entrée (32, 45) dans la zone avant et une ouverture de sortie (33, 44) dans la zone arrière.

11. Véhicule nautique (10) selon l'une des revendications 1 à 10, **caractérisé en ce que** le module (14) d'alimentation électrique est symétrique par rapport à l'axe longitudinal du véhicule nautique (10).

12. Véhicule nautique (10) selon l'une des revendications 1 à 11, **caractérisé en ce qu'**il est conçu sous la forme d'une planche de surf, un canoë, un canot ou un scooter sous-marin.
